# EUROPÄISCHE PATENTSCHRIFT

(11) **EP 1 443 473 B1**
(45) Veröffentlichungstag und Bekanntmachung des Hinweises auf die Patenterteilung: **23.05.2007**
(21) Anmeldenummer: 04001413.6
(22) Anmeldetag: 23.01.2004
(51) Int. Cl.: G07D 11/00

(54) **Einzelblatteingabevorrichtung**
Device for receiving single sheets
Appareil pour la réception de feuilles séparées

(30) Priorität: 27.01.2003 DE 10303165
(43) Veröffentlichungstag der Anmeldung: 04.08.2004
(73) Patentinhaber: Wincor Nixdorf International GmbH, 33106 Paderborn (DE)
(72) Erfinder: Berendes, Elmar, 34414 Warburg (DE); Krafft, Manfred, 33104 Paderborn (DE); Neumann, Ulrich, 59555 Lippstadt (DE)

(56) Entgegenhaltungen:
- EP-A- 0 356 150
- FR-A- 1 203 526
- US-A- 4 363 584
- US-A- 4 940 223
- US-A- 5 381 021
- PATENT ABSTRACTS OF JAPAN Bd. 010, Nr. 320 (M-530), 30. Oktober 1986 (1986-10-30) & JP 61 127557 A (HITACHI LTD), 14. Juni 1986 (1986-06-14)

## Beschreibung

Die Erfindung betrifft eine Einzelblatteingabevorrichtung zur Ausrichtung und geordneten Ablage von Einzelblättern, insbesondere Banknoten in einem Behälter.

Es ist bekannt, Banknoten beispielsweise in einem Depositbehälter abzulegen. Hier werden sie jedoch ungeordnet hineingeworfen, so dass der Aufwand, die Banknoten wieder zu einem geordneten Stapel aufzuschichten, erheblich ist.

Aus der DE 38 08 624 A1 ist eine Vorrichtung zur Entgegennahme und geordneten Ablage von Einzelblättern in einem Behälter bekannt. Bei dieser Vorrichtung ist vor der Übernahme der zugeführten Banknoten durch das Stapelrad ein Blattförderer vorgesehen. Hierbei kann es jedoch zu einem Schiefzug der Banknoten kommen, was zu Störungen bei der geordneten Ablage der Einzelblätter führt.

Die Erfindung befasst sich mit dem Problem, eine Vorrichtung anzugeben, mit der es möglich ist, auch schiefgezogene Einzelblätter, insbesondere Banknoten in einem Behälter geordnet abzulegen. Eine solche Vorrichtung ist zum Beispiel in der JP-61-127557-A offenbart. Insbesondere sollen die Banknoten auf ihrer horizontalen Kante stehend abgelegt werden. Des weiteren soll eine Einzeleingabevorrichtung geschaffen werden, die raumsparend in einer Kassette untergebracht werden kann.

Diese Aufgabe wird gemäß Anspruch 1 mit einer Einzelblatteingabevorrichtung gelöst, die eine Ausrichtevorrichtung zum Ausrichten der Einzelblätter und eine Stapelradwelle zur geordneten Ablage der Einzelblätter zu einem horizontalen Stapel, bei dem die Einzelblätter jeweils auf einer horizontalen Kante stehen, umfasst. Durch die Ausbildung des Kammerbodens als Anschlag für die Einzelblätter ist keine separate Anschlageinheit erforderlich, sondern die aus einem Rollenpaar und einer Ausrichtrolle bestehende Ausrichtvorrichtung wirken mit der Stapelradwelle zusammen, so dass eine geordnete Ablage auch schiefgezogener Banknoten ermöglicht ist und insgesamt eine sehr kompakte Einzelblatteingabevorrichtung geschaffen wird.

Weitere Vorteile und Einzelheiten der erfindungsgemäßen Lösung ergeben sich aus der nachfolgenden Beschreibung, welche in Verbindung mit der beigefügten Zeichnung die Erfindung anhand eines Ausführungsbeispiels erläutert. Darin zeigen:
- Figur 1: eine schematische Darstellung einer Einzelblatteingabevorrichtung gemäß der Erfindung;
- Figur 2: eine detailliertere Darstellung des Stapelrades aus Fig 1.

In Fig. 1 ist ein mit 1 bezeichneter Behälter 1 dargestellt, der als Kassette ausgebildet ist und vorzugsweise in einem hier nicht dargestellten Tresor eines Banknotenautomaten angeordnet ist. Der Banknotenbehälter 1 besteht aus Kunststoff und ist als Sicherheitsbehälter ausgebildet. Durch den Einsatz von Kunststoff konnte ein gewichtsarmer, aber zugleich stabiler und manipulationssicherer Behälter aufgebaut werden.

Vor dem Behälter 1 ist eine erfindungsgemäße Einzelblatteingabevorrichtung 2 zur Eingabe und Ablage von Banknoten in den Behälter 1 angeordnet. Die Banknoten werden vom Eingabebereich in die Kassette von einer Transportbahn 4, die mehrere Rollenpaare 5 aufweist, zu der Einzeleingabevorrichtung 2 transportiert. Vor der Transportbahn 4 ist vorzugsweise eine hier nicht dargestellte Vereinzelungsvorrichtung angeordnet, die die Banknoten eines eingegebenen Banknotenstapels vereinzelt, so dass sie als einzelne Banknoten entlang der Transportbahn 4 zu der Einzeleingabevorrichtung 2 transportiert werden. Zwei Leitbleche 3 übernehmen die Führung der Banknoten vom Eingabebereich in die Kassette bis zur Übergabe der Banknoten in die Einzeleingabevorrichtung 2.

Die Einzeleingabevorrichtung 2 umfasst zumindest eine Stapelradwelle 6, die von Schrittmotoren angetrieben wird und aus mehrern Stapelrädern 7 besteht. Ein Stapelrad 7 weist vorzugsweise drei Kammern 8 auf, in die die Banknoten eingeschoben werden. Die Bewegung des Stapelrades 7 in einer Taktfrequenz von jeweils 120 Grad wird durch einen hier nicht näher dargestellten Sensor kontrolliert. Die Banknoten werden zunächst von der Transportbahn 4 in eine der Kammern 8 des Stapelrades 7 eingeschoben und dann nach einer Drehbewegung des Stapelrades 7 um einen kleinen Drehwinkel von beispielsweise 10 Grad von einem Klemmhebel 9 in der Kammer 8 geklemmt. Während der weiteren Drehbewegung von ca. 70 Grad werden die Banknoten in der Kammer 8 des Stapelrades 6 gehaltert. Der Klemmhebel 9 gibt die Banknote kurz vor dem Abstreifen der Banknote auf einem Ablageboden 10 der Kassette 1 wieder frei. Nach einer weiteren Umdrehung von 120 Grad wird die nächste Banknote auf dem Ablageboden 10 abgestreift. Auf diese Weise wird sukzessive ein Banknotenstapel gebildet. Da die Stapelräder 7 leicht exzentrisch ausgebildet sind, wird dieser Banknotenstapel bei jeder Umdrehung der Stapelradwelle 6 nach hinten geschoben.

Die Stapelradwelle 6 besteht aus vorzugsweise aus fünf Stapelrädern 7, die in axialem Abstand voneinander angeordnet sind und bei denen es sich um drei unterschiedliche Typen von Stapelrädern 7 für verschiedene Funktionen handelt. Ein als Messrad ausgebildetes Stapelrad ist mit einem Sensor 11 zur Andruckmessung des Banknotenstapels an die Stapelradwelle 6 ausgestattet und dient darüber hinaus zur Abstützung der Banknoten nach der Beendigung des Ausrichtevorgangs. Dieses Messrad ist einmal vorhanden. Des weiteren sind zwei Stapelräder vorhanden, die durch ihren Kammerboden 12 den Anschlag für den Ausrichtvorgang bilden. Außerdem enthalten diese Stapelräder die Klemmhebel 9 zur reibschlüssigen Mitnahme der Banknoten. Der Bewegungsablauf der Klemmhebel 9 wird über einen kurvenscheibenangesteuerten Exzenter 13 gesteuert. Weiterhin sind zwei Stapelräder vorhanden, die sich durch eine vergrößerte Kammertiefe auszeichnen. Das Messrad ist in der Mitte der Stapelradwelle 6 angeordnet, dann folgen zu beiden Seiten die Stapelräder mit den Klemmhebeln 9 und danach die Stapelräder mit der vergrößerten Stapeltiefe. Die vergrößerte Kammertiefe läßt insgesamt einen Schiefzug der Banknoten von bis zu 10 Grad zu.

Banknoten mit einem Schiefzug von bis zu 10 Grad werden von einer Ausrichtevorrichtung 10 ausgerichtet, die vor der Stapelradewelle 6 angeordnet ist. Die Ausrichtevorrichtung besteht aus zumindest einem Rollenpaar 15 mit einer elektromagnetisch abhebbaren Gegenrolle 16 sowie aus einer Ausrichtrolle 17. Die Ausrichtrolle 17 wird von einem Gleichstrommotor angetrieben, der hinsichtlich Drehmoment und Drehzahl durch einen Controller gesteuert wird. Allerdings ist auch ein starrer Antrieb in Verbindung mit der Transportbahn 4 möglich. Die Banknoten werden entlang der Transportbahn 4 transportiert und kommen dann in Eingriff mit dem Rollenpaar 15. Durch Sensoren wird festgestellt, ob diese Banknoten einen Schiefzug aufweisen. Sie werden solange weitertransportiert, bis sie auf den Kammerboden 12 der mittleren Stapelräder 7 auftreffen. Den Anschlag für die Ausrichtbewegung der Banknoten bildet somit der Kammerboden 12 der mittleren Stapelräder 7. Sobald in einem der Stapelräder 7 der Kammerboden 12 von der unteren Kante einer Banknote berührt wird und zuvor von den Sensoren festgestellt worden ist, dass es sich um eine schiefgezogene Banknote handelt, wird die Gegenrolle 16 von der Banknote abgehoben, so dass die Banknote nun nur noch in einem punktförmigen Eingriff mit der Ausrichtrolle 17 steht. Die Ausrichtrolle 17 bewegt sich weiter mit der Transportgeschwindigkeit der Transportbahn 4 und schiebt dabei eine schiefliegende Banknote gegen den Anschlag des Kammerbodens 12 der beiden inneren Stapelräder 7, so dass insgesamt die Banknote gerade in der Stapelradwelle 6 liegt.

Sobald die Banknote ihre Endposition erreicht hat, d.h. an den Kammerboden der inneren Stapelräder anstößt und somit gerade in der Stapelradwelle 6 liegt, wird die Stapelradwelle 6 beschleunigt und die Klemmhebel 9 klemmen die Banknote in der Kammer 8 fest. Insgesamt erreicht die Umlaufgeschwindigkeit der Stapelradwelle 6 eine höhere Geschwindigkeit als die Transportgeschwindigkeit der Ausrichtrolle 17. Vorteilhafterweise ist daher die Ausrichtrolle 17 als Freilauf ausgebildet, so dass die Banknote durch die Beschleunigung der Stapelradwelle 6 von der Ausrichtrolle 17 abgezogen wird. Nach einer Drehbewegung der Stapelradwelle 6 um ungefähr 70 Grad werden die Klemmhebel 9 wieder von der Banknoten abgehoben, so dass die Geldnote von einer hier nicht näher dargestellten Abstreifvorrichtung aus der Stapelradwelle 9 abgezogen und auf Riemen 18 am Ablageboden 10 des Behälters 1 aufgestellt wird. Die Riemen 18 dienen als aktives Transportmittel zum Transport des sich aufbauenden Banknotenstapels. Zum stabilen Aufbau des Banknotenstapels dient eine Notenstütze 19, welche auf einem Wagen mit Schienenführung angeordnet ist. Die Notenstütze 19 wird über die Riemen 18 und diese über einen Gleichstrommotor entsprechend der Andruckverhältnisse bewegt. Der stabile Aufbau des Notenstapels wird somit durch die Transportriemen 18 in Verbindung mit der Andruckmessung durch den Sensor am Messrad der Stapelradwelle 6 sichergestellt. Dies hat den Vorteil, dass kein Kabel an der Notenstütze 19 mitgeführt werden muss. Gleichfalls wird die Prüfung der vollständigen Leerung der Kassette auch mittels des Sensors im Messrad durchgeführt.

Somit ist durch das Zusammenwirken von Ausrichtvorrichtung 10 mit der Stapelradwelle 6 eine sehr kompakte Einzelblatteingabevorrichtung geschaffen worden, da es sich nicht um getrennte Module handelt, sondern durch die Ausbildung des Kammerbodens 12 als Anschlag für die Banknoten eine separate Anschlageinheit entfällt und somit insgesamt zur Ausrichtung und Ablage der Banknoten eine integrale Einheit geschaffen worden ist.

## Patentansprüche

1. Einzelblatteingabevorrichtung zur Eingabe und zur Ablage von rechteckigen Einzelblättern, insbesondere Banknoten, in einem Behälter (1), mit einer Stapelradwelle (6) zur Übernahme der Einzelblätter von einer Transportbahn (4) und zur Ablage der Einzelblätter in dem Behälter (1) als horizontales Bündel, bei der
(a) die Stapelradwelle (6) in axialem Abstand voneinander angeordnete Stapelräder (7) mit Kammern (8) umfasst, die an ihrem Kammerboden (12) einen Anschlag für die Einzelblätter bilden, und
(b) eine vor der Stapelradwelle (6) angeordnete Ausrichtvorrichtung bestehend aus zumindest einem Rollenpaar (15) mit einer abhebbaren Gegenrolle (16) und aus einer Ausrichtrolle (17) vorgesehen ist, die zusammen mit dem Kammerboden (12) der Stapelradwelle (6) als Anschlag ein schiefgezogenes Einzelblatt derart verschiebt, dass es mit seiner horizontalen Kante gerade in der Stapelradwelle (6) ausgerichtet ist.

2. Einzelblatteingabevorrichtung nach Anspruch 1, **dadurch gekennzeichnet, dass** die Kammern auf dem Stapelrad (7) in einem Abstand von 120 Grad angeordnet sind.

3. Einzelblatteingabevorrichtung nach Anspruch 1 oder 2, **dadurch gekennzeichnet, dass** auf der Stapelradwelle (6) die äußeren Stapelräder (7) eine größere Kammertiefe als die inneren Stapelräder (7) aufweisen, wobei in der Endposition das Einzelblatt am Kammerboden (12) der inneren Stapelräder (7) anstösst.

4. Einzelblatteingabevorrichtung nach einem der Ansprüche 1 bis 3, **dadurch gekennzeichnet, dass** die Stapelradwelle (6) zumindest ein als Messrad mit Sensoren ausgebildetes Stapelrad umfasst.

5. Einzelblatteingabevorrichtung nach einem der vorangehenden Ansprüche, **dadurch gekennzeichnet, dass** die Gegenrolle (16) elektromagnetisch abhebbar ist.

6. Einzelblatteingabevorrichtung nach einem der vorangehenden Ansprüche, **dadurch gekennzeichnet, dass** die Ausrichtrolle (17) einen Freilauf aufweist.

7. Einzelblatteingabevorrichtung nach Anspruch 1, **dadurch gekennzeichnet, dass** der Behälter (1) aus Kunststoff hergestellt ist und als Sicherheitsbehälter ausgebildet ist.

## Claims

1. Individual-sheet-introduction arrangement for introducing individual rectangular sheets, in particular banknotes, into a container (1) and for depositing them therein, having a stacking-wheel shaft (6) for receiving the individual sheets from a transporting path (4) and for depositing the individual sheets in the container (1) as a horizontal bundle, in the case of which
(a) the stacking-wheel shaft (6) comprises stacking wheels (7) which are spaced apart axially from one another and have chambers (8) which, at their chamber base (12), form a stop for the individual sheets, and
(b) an aligning arrangement is provided upstream of the stacking-wheel shaft (6) and comprises at least one pair (15) of rollers having a raise-up abutment roller (16) and an aligning roller (17) which, together with the chamber base (12) of the stacking-wheel shaft (6) acting as a stop, displaces a skewed individual sheet such that it is aligned in a rectilinear manner, by way of its horizontal edge, in the stacking-wheel shaft (6).

2. Individual-sheet-introduction arrangement according to Claim 1, **characterized in that** the chambers on the stacking wheel (7) are arranged at spacings of 120 degrees.

3. Individual-sheet-introduction arrangement according to Claim 1 or 2, **characterized in that**, on the stacking-wheel shaft (6), the outer stacking wheels (7) have a larger chamber depth than the inner stacking wheels (7), the individual sheet striking against the chamber base (12) of the inner stacking wheels (7) in the end position.

4. Individual-sheet-introduction arrangement according to one of Claims 1 to 3, **characterized in that** the stacking-wheel shaft (6) comprises at least one stacking wheel designed as a measuring wheel with sensors.

5. Individual-sheet-introduction arrangement according to one of the preceding claims, **characterized in that** the abutment roller (16) can be raised up electromagnetically.

6. Individual-sheet-introduction arrangement according to one of the preceding claims, **characterized in that** the aligning roller (17) has a freewheeling capacity.

7. Individual-sheet-introduction arrangement according to Claim 1, **characterized in that** the container (1) is produced from plastic and is designed as a secure container.

## Revendications

1. Appareil de réception de feuilles individuelles pour la réception et la dépose de feuilles individuelles rectangulaires, en particulier de billets de banque, dans un conteneur (1), comprenant un arbre de roue d'empilage (6) pour la prise en charge des feuilles individuelles par une piste de transport (4), et pour la dépose des feuilles individuelles dans le conteneur (1) sous la forme d'une liasse horizontale, dans lequel
(a) l'arbre de roue d'empilage (6) comprend des roues d'empilage (7), disposées avec un intervalle axial entre elles, ayant des chambres (8) qui forment, sur leur fond de chambre (12), une butée pour les feuilles individuelles, et dans lequel
(b) il est prévu un appareil d'alignement, disposé devant l'arbre de roue d'empilage (6), et composé d'au moins une paire de rouleaux (15), avec un contre-rouleau (16) pouvant être soulevé, et d'un rouleau d'alignement (17) qui, de concert avec le fond de chambre (12) de l'arbre de roue d'empilage (6) en tant que butée, déplace une feuille individuelle mise de travers de sorte que celle-ci est alignée par son arête horizontale précisément dans l'arbre de roue d'empilage (6).

2. Appareil de réception de feuilles individuelles selon la revendication 1, **caractérisé en ce que** les chambres sont disposées sur la roue d'empilage (7) avec un intervalle de 120 degrés.

3. Appareil de réception de feuilles individuelles selon la revendication 1 ou 2, **caractérisé en ce que**, sur l'arbre de roue d'empilage (6), les roues d'empilage (7) extérieures présentent une profondeur de chambre plus grande que les roues d'empilage (7) intérieures, la feuille individuelle heurtant, dans la position extrême, le fond de chambre (12) des roues d'empilage (7) intérieures.

4. Appareil de réception de feuilles individuelles selon l'une des revendications 1 à 3, **caractérisé en ce que** l'arbre de roue d'empilage (6) comprend au moins une roue d'empilage constituée en tant que roue de mesure ayant des capteurs.

5. Appareil de réception de feuilles individuelles selon l'une des revendications précédentes, **caractérisé en ce que** le contre-rouleau (16) peut être soulevé de façon électromagnétique.

6. Appareil de réception de feuilles individuelles selon l'une des revendications précédentes, **caractérisé en ce que** le rouleau d'alignement (17) a une roue libre.

7. Appareil de réception de feuilles individuelles selon la revendication 1, **caractérisé en ce que** le conteneur (1) est réalisé en matière plastique et est constitué en tant que conteneur de sécurité.
